# EUROPÄISCHE PATENTSCHRIFT

(11) **EP 2 256 770 B1**
(45) Veröffentlichungstag und Bekanntmachung des Hinweises auf die Patenterteilung: **01.04.2015**
(21) Anmeldenummer: 10164372.4
(22) Anmeldetag: 28.05.2010
(51) Int. Cl.: H01H 9/22, H01H 71/74, H01H 71/04, H01H 89/06, H01H 9/16

(54) **Handbetätigter Schutzschalter mit austauschbarem Auslösemodul**
Manually activated protective switch with replaceable trigger module
Disjoncteur manuel doté d'un module de déclenchement échangeable

(30) Priorität: 29.05.2009 DE 102009023347
(43) Veröffentlichungstag der Anmeldung: 01.12.2010
(73) Patentinhaber: Eaton Electrical IP GmbH & Co. KG, 12529 Schönefeld (DE)
(72) Erfinder: Konietzko, Thomas, 53859 Niederkassel (DE)
(74) Vertreter: Eaton IP Group EMEA

(56) Entgegenhaltungen:
- EP-A1- 0 274 624
- EP-A1- 0 589 780
- EP-A2- 1 246 218
- DE-A1-102006 020 702
- DE-B3-102006 018 852
- FR-A1- 2 674 370

## Beschreibung

Die Erfindung betrifft einen handbetätigter Schutzschalter mit einem um eine Achse drehbaren Handbedienungsknebel und einem steckbaren, austauschbaren Zusatzmodul, wobei der Schutzschalter ein Sperrmittel zum Verriegeln des Zusatzmoduls aufweist, welches zwischen einer Entriegelungsposition und einer Verriegelungsposition bewegbar ist.

Modular aufgebaute Schutzschalter dieser Art sind im Stand der Technik bekannt. Dabei wird die Entnahme der Module im eingeschalteten Zustand durch mechanische Verriegelungen bewirkt.

Die DE 10 2006 020 702 A1 offenbart einen Schutzschalter für Motorschutz oder Leistungsschutz. Dieser Schutzschalter ist modular erweiterbar durch das Anstecken von austauschbaren Zusatzmodulen. Dabei kann dieser Schutzschalter eine Sperrvorrichtung aufweisen, die bei EIN-Stellung des Schutzschalters das Ziehen der Steuereinheit blockiert.

Die DE 36 42 719 A1 offenbart einen handbetriebenen Schutzschalter nach dem Baukastensystem. Der drehbare Handbedienungsknebel sperrt im eingeschalteten Zustand den modularen Auslöseblock gegen das Herausnehmen aus dem Schutzschaltergehäuse.

Aus der DE 10 2006 0188 52 B3 ist ein handbetätigter Schutzschalter mit einem um eine Achse drehbaren Handbedienungsknebel und einem steckbaren, austauschbaren Zusatzmodul bekannt, wobei der Schutzschalter ein Sperrmittel zum Verriegeln des Zusatzmoduls aufweist, welches zwischen einer Entriegelungsposition und einer Verriegelungsposition bewegbar ist und die Position des Sperrmittels durch ein Kraftübertragungsglied auf ein zweites austauschbares Modul ebenfalls zu dessen Verriegelung übertragen wird.

Um die bekannten Schaltanlagen elektronisch überwachen zu können, ist die Notwendigkeit gegeben, Statusinformationen über die Verriegelung oder den Zustand des Schutzschalters elektronisch an zentrale Überwachungseinheiten weiterzugeben.

Es ist daher Aufgabe der Erfindung, eine elektronische Statusmeldung über die Verriegelung oder den Schaltzustandes eines Zusatzmoduls an einem Schutzschalter zu erzeugen.

Erfindungsgemäß wird die Aufgabe durch eine Vorrichtung nach Anspruch 1 gelöst. Vorteilhafte Ausführungsformen der Vorrichtung ergeben sich aus den Unteransprüchen.

Die Erfindung betrifft einen handbetätigten Schutzschalter mit einem um eine Achse drehbaren Handbedienungsknebel und einem steckbaren, austauschbaren Zusatzmodul, wobei der Schutzschalter ein Sperrmittel zum Verriegeln des Zusatzmoduls aufweist, welches zwischen einer Entriegelungsposition und einer Verriegelungsposition bewegbar ist und ist **dadurch gekennzeichnet, dass** die Position des Sperrmittels durch ein Kraftübertragungsglied auf einen Mikroschalter im Zusatzmodul derart übertragen wird, dass der Mikroschalter in Abhängigkeit von der Position des Sperrmittels eingeschaltet oder ausgeschaltet ist.

Durch den Mikroschalter wird eine elektronische Schaltung beeinflusst, welche eine Statusinformation an ein angeschlossenes Auswertungssystem übertragen kann. Durch die Verwendung eines Kraftübertragungsgliedes kann die Lage des Mikroschalters im Zusatzmodul entsprechend variiert werden.

Das Sperrmittel ist drehbar auf einer Welle angeordnet und das Kraftübertragungsglied mit dem Sperrmittel über eine Steuernut wirkverbunden . Es ist möglich, die Steuernut so anzupassen, dass das Kraftübertragungsglied erst ab einem bestimmten Zeitpunkt angesprochen wird. Somit ist eine Feinjustierung des Ansprechverhaltens des Mikroschalters in Abhängigkeit zur Stellung des Sperrmittels möglich. Vorteilhafterweise ist die Welle des Sperrmittels direkt mit der Achse des drehbaren Handbedienungsknebels wirkverbunden.

Das hat den Vorteil, dass bei Betätigen des Handbedienungsknebels des Schaltgerätes gleichzeitig die Entnahme des Zusatzmoduls aus dem Schaltgerät im eingeschalteten Zustand verhindert wird.

Eine besonders bevorzugte Ausführungsform der Erfindung sieht vor, dass das Kraftübertragungsglied eine um eine Achse drehbar im Zusatzmodul gelagerte Schaltwippe ist, wobei die drehbare Achse außerhalb der Drehebene des Sperrmittels um die Welle angeordnet ist. Die Drehebene bezeichnet hier den Bereich senkrecht zur der Welle im Schaltgerät, der sich zwischen der oberen und unteren Oberfläche des Sperrmittels senkrecht zur Welle erstreckt. Die oberen und unteren Oberflächen bezeichnen hier die Flächen des Sperrmittels, die senkrecht zur Drehachse der Welle stehen und in das Zusatzmodul hineingreifen. Dieser Bereich ist nicht auf die räumlichen Dimensionen des Sperrmittels senkrecht zur Welle begrenzt. Der Begriff "außerhalb" bezeichnet hier die Möglichkeiten der Anordnung der drehbaren Achse der Schaltwippe oberhalb oder unterhalb der Drehebene des Sperrmittels. Bevorzugt ist die drehbare Achse der Schaltwippe oberhalb des Sperrmittels angeordnet. Der Begriff "oberhalb" bezeichnet hier die Anordnung der drehbaren Achse in einer Höhe, die in Richtung der Welle des Schaltgeräts gesehen sich zwischen dem Sperrmittel und dem Handbedienungsknebel befindet. Der Vorteil dieser Anordnung liegt darin, dass der Mikroschalter an einem beliebigen Punkt innerhalb des Zusatzmoduls unabhängig von der Lage des Sperrmittels angeordnet werden kann und die Schaltwippe die Position des Sperrmittels auf den Mikroschalter im Zusatzmodul übertragen kann, der beliebig oberhalb oder unterhalb zum Sperrmittel angeordnet ist. In einer weiteren Ausführungsform kann die Schaltwippe zur drehbaren Achse auch einen beliebiger Winkel ungleich 90 Grad einnehmen. In dieser Ausführungsform kann der Mikroschalter im Zusatzmodul auch seitlich versetzt zum Sperrmittel angeordnet sein.

Eine besonders bevorzugte Ausführungsform der Erfindung sieht vor, dass das Kraftübertragungsglied eine um eine Achse drehbar im Zusatzmodul gelagerte Schaltwippe ist und ein erstes Ende und ein zweites Ende aufweist, wobei die Schaltwippe mit dem ersten Ende in der Steuernut des Sperrmittels geführt wird, wenn das Sperrmittel zwischen der Entriegelungsposition und der Verriegelungsposition gedreht wird, und die Schaltwippe mit dem zweiten Ende an einem Betätigungsstift des Mikroschalters anliegt. Der Vorteil liegt hier in der sehr platzsparenden Ausführung der Kraftübertragung zwischen dem Sperrmittel und dem Mikroschalter.

Eine weitere, besonders vorteilhafte Ausführungsform der Erfindung sieht vor, dass die Steuernut eine Steuerkurve aufweist, die bei einer Drehung des Sperrmittels eine Verschiebung des ersten Endes der Schaltwippe bewirkt, und die Schaltwippe so um die drehbare Achse kippt, dass das zweite Ende der Schaltwippe den Betätigungsstift des Mikroschalters betätigt. Durch die Auslegung der Steuerkurve kann das Ansprechverhalten des Mikroschalters in Abhängigkeit von der Lage des Sperrmittels beeinflusst werden. Dabei kann die Einschaltzeit oder Ausschaltzeit verändert werden, indem entsprechende Erhebungen oder Vertiefungen in die Steuerkurve eingefügt werden.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: eine perspektivische Ansicht eines erfindungsgemäßen Schutzschalters mit Zusatzmodul;
- Fig. 2: eine schematische Ansicht eines erfindungsgemäßen Schutzschalters mit Zusatzmodul im offenen Zustand;
- Fig. 3: eine schematische Ansicht eines erfindungsgemäßen Schutzschalters mit Zusatzmodul im eingeschalteten Zustand;
- Fig. 4: eine perspektivische Ansicht des Sperrmittels mit dem Kraftübertragungsglied im ungesperrten Zustand;
- Fig. 5: eine perspektivische Ansicht des Sperrmittels mit dem Kraftübertragungsglied im gesperrten und ausgeschalteten Zustand;
- Fig. 6: eine perspektivische Ansicht des Sperrmittels mit dem Kraftübertragungsglied im gesperrten und eingeschalteten Zustand.

Fig. 1 zeigt einen erfindungsgemäßen Schutzschalter 1 mit einem Zusatzmodul 2, welches auf das Schutzschaltergehäuse aufsetzbar ist. Das Zusatzmodul 2 kann zum Beispiel ein elektronisches oder mechanisches Auslösemodul sein, welches bei Erreichen von einstellbaren Parametern den Schutzschalter 1 zum Ausschalten bringt. Als Parameter können zum Beispiel die Temperatur eines zu schaltenden Motors oder der Stromfluss durch die Motoranschlüsse sein.

Der Schutzschalter 1 weist einen Handbedienungsknebel 11 auf, mit dem der Schutzschalter 1 ein- und ausgeschaltet werden kann.

Fig. 2 und 3 zeigen schematisch einen erfindungsgemäßen Schutzschalter 1 mit einem Zusatzmodul 2. Das Zusatzmodul 2 ist in eine Aufnahme des Schutzschalters 1 eingesetzt und weist einen Mikroschalter 3 mit einem Betätigungsstift 31 auf. Weiterhin befindet sich im Zusatzmodul ein als Schaltwippe ausgeführtes Kraftübertragungsglied 4. Die Schaltwippe 4 ist an einer Achse 43 drehbar gelagert. In der hier gezeigten Ausführungsform ist die drehbare Achse 43 oberhalb (in Richtung der Welle 12 des Schaltgeräts 1 gesehen zwischen dem Sperrmittel 13 und dem Handbedienungsknebel 11) der Drehebene des Sperrmittels 13 um die Welle 12 angeordnet ist. Die Drehebene bezeichnet hier den Bereich senkrecht zur Welle 12 im Schaltgerät 1, der sich zwischen der oberen und unteren Oberfläche des Sperrmittels 13 senkrecht zur Welle 12 erstreckt. Dadurch konnte der Mikroschalter 3 in dieser Ausführungsform näher am Handbedienungshebel 11 positioniert werden. Generell kann der Mikroschalter 3 in anderen Ausführungsformen an einem beliebigen Punkt innerhalb des Zusatzmoduls 2 unabhängig von der Lage des Sperrmittels 13 angeordnet werden, da die Schaltwippe 4 die Position des Sperrmittels 13 auf den Mikroschalter 3 mittels der Lagerung an der drehbaren Achse 43 übertragen kann. In einer weiteren hier nicht gezeigten Ausführungsform kann die Schaltwippe 4 zur drehbaren Achse 43 auch einen beliebiger Winkel ungleich 90 Grad einnehmen, so dass der Mikroschalter 3 im Zusatzmodul 2 auch seitlich versetzt zum Sperrmittel 13 angeordnet sein kann. Des Weiteren ragt ein erstes Ende 41 der Schaltwippe 4 aus dem Zusatzmodul 2 heraus. Ein zweites Ende 42 liegt am Betätigungsstift 31 des Mikroschalters 3 an. Eine Bewegung am ersten Ende 41 der Schaltwippe führt zu einer entgegengesetzten Bewegung des zweiten Endes 42 der Schaltwippe.

Ein Sperrmittel 13 ist über eine Welle 12 mit dem Handbedienungsknebel 11 verbunden. Wird der Handbedienungsknebel 11 gedreht, dreht sich das Sperrmittel 13 in eine Öffnung des Zusatzmoduls 2 hinein. Das Zusatzmodul 2 kann nicht mehr aus dem Schaltgerät 1 entnommen werden, wenn der Handbedienungsknebel 11 eingeschaltet ist. Auf dem Sperrmittel 13 ist eine Steuernut 14 eingebracht. In der Steuernut 14 wird das erste Ende 41 der Schaltwippe 4 geführt. Wird der Handbedienungsknebel 11 in die EIN-Stellung gedreht, greift das erste Ende 41 der Schaltwippe 4 in die Steuernut 14 ein und wird verschoben. Dadurch kippt die Schaltwippe 4 über die Achse 43 und das zweite Ende 42 drückt den Betätigungsstift 31 in den Mikroschalter 3. Der Mikroschalter 3 wird eingeschaltet und kann über eine nicht dargestellte, elektronische Schaltung ein Signal an einen Bus weitergeben.

Die Welle 12 kann auch unabhängig vom Handbedienungsknebel 11 gedreht werden, um eine Kopplung mit anderen Bedienungselementen zu ermöglichen.

Die Steuernut 14 weist eine Steuerkurve 15 auf, welche das erste Ende 41 der Schaltwippe 4 führt. Dabei können unterschiedliche Schaltzeitpunkte durch Wellenberge oder - täler in der Steuerkurve 15 realisiert werden.

Die Figuren 4 bis 6 zeigen eine Ausführungsform der erfindungsgemäßen Schaltwippe 4 mit dem entsprechenden korrespondierenden Sperrmittel 13 und dem Mikroschalter 3. Fig. 4 zeigt das Sperrmittel mit der Schaltwippe 4 im nicht verrasteten und nicht eingeschalteten Zustand. Das erste Ende 41 der Schaltwippe 4 befindet sich gemäß Fig. 5 noch nicht in der Steuernut 14. Das Sperrmittel 13 ist bereits in die Öffnung des Zusatzmoduls 2 eingefahren und verhindert die Entnahme des Zusatzmoduls 2 aus dem Schaltgerät 1. Der Mikroschalter 3 ist noch nicht betätigt, da die Steuerkurve 15 das erste Ende 41 der Schaltwippe 4 noch nicht verschoben hat. Wird das Sperrmittel 13 weitergedreht, bewirkt die Steuerkurve 15 eine Verschiebung des ersten Endes 41 der Schaltwippe 4, was zum Eindrücken des Betätigungsstiftes 31 durch das zweite Ende 42 der Schaltwippe 4 führt. Der Mikroschalter 3 ist eingeschaltet.

Andere Ausführungsformen sind denkbar, in denen der Mikroschalter 3 derart angeordnet ist, dass er im eingeschalteten Zustand des Zusatzmoduls ausgeschaltet wird. Dafür muss die Position des Mikroschalters 3 bezüglich des zweiten Endes 42 der Schaltwippe 4 umgedreht werden.

Statt einem rotierenden Sperrmittel 13 kann auch ein translatorisch bewegbares Sperrmittel 13 vorgesehen werden, welches über einen Stift, der als Kraftübertragungsglied 4 fungiert, auf den Mikroschalter 3 einwirkt.

### Bezugszeichenliste:

- 1: Schaltgerät
- 11: Handbedienungsknebel
- 12: Welle
- 13: Sperrmittel
- 14: Steuernut
- 15: Steuerkurve
- 2: Zusatzmodul
- 3: Mikroschalter
- 31: Betätigungsstift
- 4: Kraftübertragungsglied
- 41: Erstes Ende
- 42: Zweites Ende
- 43: Drehbare Achse

## Patentansprüche

1. Handbetätigter Schutzschalter (1) mit einem um eine Achse drehbaren Handbedienungsknebel (11) und einem steckbaren, austauschbaren Zusatzmodul (2), wobei der Schutzschalter (1) ein Sperrmittel (13) zum Verriegeln des Zusatzmoduls (2) aufweist, welches zwischen einer Entriegelungsposition und einer Verriegelungsposition bewegbar ist,
**dadurch gekennzeichnet,**
dass die Position des Sperrmittels (13) durch ein Kraftübertragungsglied (4) auf einen Mikroschalter (3) im Zusatzmodul (2) derart übertragen wird, dass der Mikroschalter (3) in Abhängigkeit von der Position des Sperrmittels (13) eingeschaltet oder ausgeschaltet ist und das Sperrmittel (13) drehbar auf einer Welle (12) angeordnet ist und das Kraftübertragungsglied (4) mit dem Sperrmittel (13) über eine Steuernut (14) wirkverbunden ist.

2. Handbetätigter Schutzschalter (1) nach Anspruch 1,
**dadurch gekennzeichnet,**
dass die Welle (12) des Sperrmittels (13) direkt mit der Achse des drehbaren Handbedienungsknebels (2) wirkverbunden ist.

3. Handbetätigter Schutzschalter (1) nach einem der Ansprüche 1 und 2,
**dadurch gekennzeichnet,**
dass das Kraftübertragungsglied (4) eine um eine Achse (43) drehbar im Zusatzmodul (2) gelagerte Schaltwippe (4) ist, wobei die drehbare Achse (43) außerhalb der Drehebene des Sperrmittels (13) um die Welle (12) angeordnet ist.

4. Handbetätigter Schutzschalter (1) nach Anspruch 3,
**dadurch gekennzeichnet,**
dass die drehbare Achse (43) der Schaltwippe (4) oberhalb des Sperrmittels (13) angeordnet ist.

5. Handbetätigter Schutzschalter (1) nach einem der Ansprüche 1 und 2,
**dadurch gekennzeichnet,**
dass das Kraftübertragungsglied (4) eine um eine Achse (43) drehbar im Zusatzmodul (2) gelagerte Schaltwippe (4) ist und ein erstes Ende (41) und ein zweites Ende (42) aufweist, wobei die Schaltwippe (4) mit dem ersten Ende (41) in der Steuernut (14) des Sperrmittels (13) geführt wird, wenn das Sperrmittel (13) zwischen der Entriegelungsposition und der Verriegelungsposition gedreht wird, und die Schaltwippe (4) mit dem zweiten Ende (42) an einem Betätigungsstift (31) des Mikroschalters (3) anliegt.

6. Handbetätigter Schutzschalter (1) nach Anspruch 5,
**dadurch gekennzeichnet,**
dass die Steuernut (14) eine Steuerkurve (15) aufweist, die bei einer Drehung des Sperrmittels (13) eine Verschiebung des ersten Endes (41) der Schaltwippe (4) bewirkt, und die Schaltwippe (4) so um die drehbare Achse (43) kippt, dass das zweite Ende (42) der Schaltwippe (4) den Betätigungsstift (31) des Mikroschalters (3) betätigt.

## Claims

1. Manually actuated protective switch (1) comprising a hand-operated handle (11) which is rotatable about an spindle, and a pluggable, replaceable additional module (2), the protective switch (1) having a locking means (13) for locking the additional module (2), which can move between an unlocked position and a locked position, **characterised in that** the position of the locking means (13) is transferred to a microswitch (3) in the additional module (2) by a force transmission member (4) such that the microswitch (3) is switched on or switched off depending on the position of the locking means (13), and the locking means (13) is arranged rotatably on a shaft (12) and the force transmission member (4) is operatively connected to the locking means (13) by means of a control groove (14).

2. Manually actuated protective switch (1) according to claim 1, **characterised in that** the shaft (12) of the locking means (13) is directly operatively connected to the spindle of the rotatable hand-operated handle (2).

3. Manually actuated protective switch (1) according to either claim 1 or claim 2, **characterised in that** the force transmission member (4) is a rocker (4) which is mounted in the additional module (2) so as to be rotatable about a spindle (43), the rotatable spindle (43) being arranged around the shaft (12) outside the plane of rotation of the locking means (13).

4. Manually actuated protective switch (1) according to claim 3, **characterised in that** the rotatable spindle (43) of the rocker (4) is arranged above the locking means (13).

5. Manually actuated protective switch (1) according to either claim 1 or claim 2, **characterised in that** the force transmission member (4) is a rocker (4) which is mounted in the additional module (2) so as to be rotatable about a spindle (43) and has a first end (41) and a second end (42), the first end (41) of the rocker (4) being guided in the control groove (14) of the locking means (13) when the locking means (13) is rotated between the unlocked position and the locked position, and the second end (42) of the rocker (4) abutting an actuating pin (31) of the microswitch (3).

6. Manually actuated protective switch (1) according to claim 5, **characterised in that** the control groove (14) has a control curve (15) which brings about a displacement of the first end (41) of the rocker (4) when the locking means (13) is rotated and tilts the rocker (4) about the rotatable spindle (43) such that the second end (42) of the rocker (4) actuates the actuating pin (31) of the microswitch (3).

## Revendications

1. Disjoncteur de protection à commande manuelle (1) comprenant une manette de service manuelle (11) rotative autour d'un axe et un module d'appoint enfichable échangeable (2), dans lequel le disjoncteur de protection (1) présente un élément de blocage (13) pour verrouiller le module d'appoint (2), lequel élément peut être déplacé entre une position de déverrouillage et une position de verrouillage,
**caractérisé en ce que** :
la position de l'élément de blocage (13) peut être transférée par un élément de transmission de force (4) sur un micro-rupteur (3) du module d'appoint (2) de sorte que le micro-rupteur (3) soit enclenché ou déclenché en fonction de la position de l'élément de blocage (13) et que l'élément de blocage (13) soit monté à rotation sur un arbre (12), tandis que l'élément de transmission de force (4) est solidement relié à l'élément de blocage (13) via une rainure de commande (14).

2. Disjoncteur de protection à commande manuelle (1) selon la revendication 1,
**caractérisé en ce que** :
l'arbre (12) de l'élément de blocage (13) est solidement relié directement à l'axe de la manette de service manuelle rotative (2).

3. Disjoncteur de protection à commande manuelle (1) selon l'une quelconque des revendications 1 et 2, **caractérisé en ce que** :
l'élément de transmission de force (4) est une bascule de commutation (4) montée à rotation autour d'un axe (43) dans le module d'appoint (2), dans lequel l'axe rotatif (43) est aménagé autour de l'arbre (12) en dehors du plan de rotation de l'élément de blocage (13).

4. Disjoncteur de protection à commande manuelle (1) selon la revendication 3,
**caractérisé en ce que** :
l'axe rotatif (43) de la bascule de commutation (4) est aménagé au-dessus de l'élément de blocage (13).

5. Disjoncteur de protection à commande manuelle (1) selon l'une quelconque des revendications 1 et 2, **caractérisé en ce que** :
l'élément de transmission de force (4) est une bascule de commutation (4) montée à rotation autour d'un axe (43) dans le module d'appoint (2) présente une première extrémité (41) et une seconde extrémité (42), dans lequel la bascule de commutation (4) est guidée par la première extrémité (41) dans la rainure de commande (14) de l'élément de blocage (13) si l'élément de blocage (13) est soumis à une rotation entre la position de déverrouillage et la position de verrouillage et la bascule de commutation (4) s'appuie par la seconde extrémité (42) sur une broche de commande (31) du micro-rupteur (3).

6. Disjoncteur de protection à commande manuelle (1) selon la revendication 5,
**caractérisé en ce que** :
la rainure de commande (14) présente une courbe de commande (15) qui, lors d'une rotation de l'élément de blocage (13), provoque un déplacement de la première extrémité (41) de la bascule de commutation (4) et la bascule de commutation (4) bascule autour de l'axe rotatif (43) de façon que la seconde extrémité (42) de la bascule de commutation (4) actionne la broche de commande (31) du micro-rupteur (3).
